# EUROPÄISCHE PATENTSCHRIFT

(11) **EP 3 250 753 B1**
(45) Veröffentlichungstag und Bekanntmachung des Hinweises auf die Patenterteilung: **19.12.2018**
(21) Anmeldenummer: 16701022.2
(22) Anmeldetag: 20.01.2016
(51) Int. Cl.: E01B 1/00, E04C 5/01, E01B 3/40, E04C 5/03, E01B 3/32

(54) **GLEISTRAGPLATTE AUS STAHLBETON MIT EINER PERFORIERTEN METALLPLATTE ALS BEWEHRUNGSEINLAGE**
CONCRETE SLAB FOR A RAILROAD TRACK COMPRISING A PERFORATED METAL PLATE AS REINFORCEMENT
DALLE EN BÉTON POUR VOIE DE CHEMIN DE FER COMPRENANT UNE PLAQUE DE RENFORCEMENT MÉTALLIQUE ET PERFORÉE

(30) Priorität: 28.01.2015 AT 500592015
(43) Veröffentlichungstag der Anmeldung: 06.12.2017
(73) Patentinhaber: Porr Bau GmbH, 1100 Wien (AT)
(72) Erfinder: KREMNITZER, Peter, 1220 Wien (AT); RAUCH, Christian, 1130 Wien (AT)
(74) Vertreter: Puchberger & Partner Patentanwälte
(86) Internationale Anmeldenummer: PCT/EP2016/051045
(87) Internationale Veröffentlichungsnummer: WO 2016/120128

(56) Entgegenhaltungen:
- AT-B1- 500 284
- DE-T2- 69 304 625
- DE-U1- 8 502 678
- US-A- 1 871 318

## Beschreibung

Die Erfindung bezieht sich auf eine armierte Stahlbetongleistragplatte mit Auflagen für die Schienen, wobei in den Auflagen Dübel für die Aufnahme von Befestigungsschrauben für die Schienenhalterung vorgesehen sind, und wobei in der Gleistragplatte eine oder mehrere durchgehende Ausnehmungen in der Längsmitte vorgesehen sind.

Bei derartigen bekannten Platten ist eine Stabarmierung vorgesehen, wobei im Bereich der durchgehenden Ausnehmungen in der Längsmitte die Armierung entlang der Ausnehmungen entsprechend verstärkt sein muss, damit die auftretenden Kräfte störungsfrei aufgenommen werden können. Zusätzlich müssen auch Vorkehrungen getroffen werden, um im Eckbereich der Ausnehmungen einen Kerbbruch entsprechend zu verringern, was bei einer bekannten Ausbildung (AT 500 284 B1) durch Einziehung spezieller diagonal verlaufender Armierungsstäbe erreicht wird. Daraus resultiert die Notwendigkeit eines komplexen, aus Stabbewehrung gebildeten Armierungskorbes, welcher in der Herstellung aufwendig ist. Die Armierungskörbe haben beim Transport in das Betonfertigteilwerk ein ungünstiges Transportvolumen, und müssen sehr exakt gefertigt und in der Schalung positioniert werden, damit die optimale Lage und Betonüberdeckung gewährleistet sind.

Herkömmliche Tragplatten sind unter anderem aus der DE 693 04 625 T2, der US 1 871 318 A und der DE 85 02 678 U1 bekannt.

Aus der angeführten DE 693 04 625 T2 ist eine Betongleistragplatte mit Auflagen für die Schienen bekannt, wobei die Schienen indirekt über Schwellen auf Betongleistragplatte aufliegen. Diese Schwellen sind aber weder aus Metall ausgeführt, noch plattenförmig dimensioniert und darüber hinaus auch nicht zu Armierungszwecken vorgesehen.

Der Erfindung liegt die Aufgabe zugrunde eine Gleistragplatte zu schaffen, bei welcher die Armierung dahingehend verbessert ist, dass keine speziellen Vorkehrungen im Bereich der Ränder und vor allem im Bereich der Ecken der zentralen Ausnehmungen vorgenommen werden müssen. Die erfindungsgemäße Bewehrung soll außerdem einfach in großer Stückzahl herzustellen sein und schnell und exakt in die Schalung eingelegt werden können.

Erfindungsgemäß wird diese Aufgabe dadurch gelöst, dass die Armierung durch wenigstens eine mit Durchbrechungen versehene Metallplatte gebildet ist, welche im Bereich der Ausnehmungen ausgeschnitten ist, wobei die Anordnung der Durchbrechungen der Metallplatte so an den Spannungsverlauf in der Platte angepasst werden, dass eine möglichst optimale Ausnutzung der Stahlfestigkeit erreicht wird und dass sie auch der Lage der Dübel für die Aufnahme der Befestigungsschrauben für die Schienenhalterung angepasst ist. Dabei kann die Anordnung der Durchbrechungen der Metallplatte so an den Spannungsverlauf in der Platte angepasst werden, dass eine möglichst optimale Ausnutzung der Stahlfestigkeit erreicht wird. Dadurch wird erreicht, dass im Bereich der Ausnehmungen keine speziellen Armierungsverstärkungen vorgesehen seien müssen, wobei auch die Anpassung der Durchbrechungen an die Lage der Dübel eine Schwächung der Armierung durch nachträgliches Einbringen von Bohrungen verhindert.

Aus DE 10 2007 033 557 A1 ist eine Hybridverbundkonstruktion für Bauplatten, insbesondere zur Brückensanierung, bekannt. Bei dieser bekannten Ausbildung ist ein faserverstärkter, ultrahochfester Beton und ein oder mehrere Bewährungselemente aus zugfestem Material vorgesehen, wobei diese Bewährungselemente aus mit Durchbrechungen versehenen Metallplatten besteht. Bei dieser bekannten Ausbildung ist der Zusatz von Fasern zwingend notwendig, damit die Betonstege in den Ausnehmungen der Metallplatte, welche den Beton beidseits der Metallplatte verbinden, ausreichend zug- und schubfest werden, um eine Trennen von Beton und Metallplatte zu verhindern. In der Praxis hat sich nämlich gezeigt, dass unbearbeitete Metalloberflächen mit herkömmlichem Beton für Fahrbahnen und dergleichen keinen hinreichend festen Verbund eingehen und dass die Betonstege die gesamten Lasten im Beton und zwischen dem Beton und der Metallplatte ohne zusätzliche Faserbewehrung nur unzureichend übernehmen können. Außerdem sind die bekannten Platten einheitlich durchgehend, sodass keine speziellen Maßnahmen z. B. im Bereich von Ausnehmungen, Dübel und dergleichen vorgenommen werden müssen.

Vorteilhafter Weise können die Ränder der Durchbrechungen aus der Ebene der Metallplatte herausragen und die Oberfläche der Metallplatte geraut sein. Dadurch ist es möglich, für die Herstellung der Gleistragplatten herkömmlichen Beton einzusetzen, da durch die genannten Maßnahmen ein guter Schubverbund zwischen Beton und Metallplatte erreicht wird, womit die Platte eine hohe Belastbarkeit aufweist. Dabei kann die Rauung durch Einbringung von Riefen durch Prägung, durch Sandstrahlen oder dergleichen erzielt sein. Es hat sich nämlich gezeigt, dass bloßes Aufwölben oder Einprägen von Auswölbungen aufgrund der glatten Metalloberfläche für einen entsprechenden Schubverbund nicht ausreichend ist, wobei die aus der Ebene der Metallplatte herausragenden Ränder der Durchbrechungen die Aufnahme von parallel zur Metallplatte verlaufenden Schubkräften ermöglicht. Weiters können die Durchbrechungen vierseitig mit abgerundeten Ecken ausgebildet sein, wodurch jeweils die beiden gegenüberliegenden Begrenzungskanten zueinander parallel sind. Dadurch wird die Schubfestigkeit insofern verbessert, als durch die aufgebogenen Kanten größere quer- bzw. längsverlaufende Wandungen entstehen, an welchen in den Beton eingebrachte Schubkräfte abgefangen werden. Außerdem ist durch die vierseitige Ausbildung eine gute Durchdringung des Betons von der einen auf die andere Seite der Metallplatte gegeben, womit aufgrund der verbindenden Betonstege der feste Zusammenhalt der gesamten Platte erzielt ist, ohne dass querverlaufende Kräfte über scharfe Kanten auf diese durchgehenden Betonstege eingebracht werden.

Dabei können die Durchbrechungen in zueinander parallel verlaufenden Reihen angeordnet sein, wobei im Schnittpunkt der Stege zwischen den Durchbrechungen Durchgangsöffnungen vorgesehen sind. Diese Durchgangsöffnungen dienen dazu, dass unterhalb der Metallplatte befindliche Luft beim Gießen des Betons nach oben entweichen kann, sodass eine zuverlässige Füllung des unter der Metallplatte befindlichen Raumes innerhalb der Betonform erzielt ist. Die Ränder dieser Durchgangsöffnungen sind nicht aus der Plattenebene herausgewölbt, womit vermieden ist, dass durch die Wölbung Luftfallen entstehen könnten. Zur Erzielung einer Verbundplatte mit besonderer Festigkeit kann die Armierung durch zwei parallel übereinander angeordnete, mit den Durchbrechungen versehene Metallplatten gebildet sein. Dadurch wird dem Umstand Rechnung getragen, dass von der Bewehrung von Gleistragplatten, in Abhängigkeit von der Position des Zuges über der Platte, sowohl an der Oberseite als auch an der Unterseite der Verbundplatte Zug- und Druckkräfte aufgenommen werden müssen. Schließlich können zwischen den beiden übereinanderliegenden Platten Abstandhalter, insbesondere in Form von vorgewölbten Teilen, vorgesehen sein, womit im eingebauten Zustand eine kastenartige Armierung erreicht ist.

In der Zeichnung ist ein Ausführungsbeispiel des Erfindungsgegenstandes dargestellt.
Fig. 1 zeigt eine Draufsicht auf die Armierung der Platte, wobei strichliert die für die Auflage der Schienen vorgesehenen Teile angedeutet sind.
Fig. 2 ist ein Schnitt nach Linie 1-1 der Fig. 1.
Fig. 3 zeigt einen Ausschnitt der Metalltragplatte in größerem Maßstab und
Fig. 4 ist ein Schnitt nach Linie IV-IV der Fig. 3.

Mit 1 ist eine Gleistragplatte bezeichnet, in welcher wenigstens eine Armierung 2 aus einer Metallplatte eingelegt ist. Diese Armierung 2 ist mit Beton 3 (siehe Fig. 2) umschlossen. Die aus einer Metallplatte gebildete Armierung 2 weist Durchbrechungen 4 auf, deren Ränder 4' bzw. 4" aus der Ebene der Metallplatte herausgebogen sind. Die Durchbrechungen 4 sind vierseitig aufgebaut, wobei die Ecken entsprechend abgerundet sind, um die Möglichkeit von Kerbrissen auszuschalten. Die Öffnungen 4 sind dabei in zueinander parallelen Reihen sowohl in die Längsrichtung als auch in Querrichtung angeordnet, wobei im Schnittpunkt der Stege zwischen den Durchbrechungen 4 Durchgangsöffnungen 5 vorgesehen sind. Die Ränder der Durchgangsöffnungen 5 liegen in der Ebene der die Armierung bildende Metallplatte 2.

Die Ober- und Unterseite der Metallplatte ist mit Riefungen versehen, welche in Fig. 3 schematisch bei 6 dargestellt sind.

Wie aus Fig. 2 ersichtlich, ist die Gleistragplatte 1 mit Schienentragerhebungen 7 versehen, in welchen die Schienen 8 mittels herkömmlicher Schrauben gehalten sind. Die Schrauben sind in Dübel 9 eingeschraubt, welche sich von der Schienentragerhebung 7 ausgehend bis zur Unterseite der Gleistragplatte 1 erstrecken. Dabei durchsetzen die Dübel 9 die Metallplatten 2, wobei die Durchbrechungen 4 der die Armierung 2 bildenden Metallplatte so angeordnet sind, dass jeder der Dübel durch Durchbrechungen 4 hindurchgeführt werden kann. Damit dienen die Dübel nicht nur der Halterung der Schienenbefestigungsschrauben, sondern bilden auch in gewissem Sinn einen Verbund zwischen zwei übereinanderliegenden Metallplatten 2' und 2", welche identisch aufgebaut sind.

In der Längsmitte der Platten sind in vorliegendem Fall zwei durchgehende Ausnehmungen 10 vorgesehen, welche als Vergussöffnung dienen, das heißt, dass bei der Verlegung der Gleistragplatten Beton durch die Vergussöffnungen eingefüllt werden kann, welcher dann den Zwischenraum zwischen Gleistragplatten und dem Untergrund vollflächig verfüllt Durch das Hochsteigen des Betons in den Vergussöffnungen werden die Gleistragplatten vor horizontalem Verschieben gesichert. Die nach unten pyramidenförmig ausgebildeten Vergussöffnungen bewirken außerdem, dass der Vergusskörper die Gleistragplatten auch gegen vertikales Abheben sichert. Zudem wird durch die Durchgangsöffnungen 5 die Luft herausgedrückt, sodass eine vollflächige Berührung zwischen Beton und Metallplattenoberflächen gegeben ist. An den Außenrändern wird die Armierung 2 mit einem Betonrand 11 umgossen, womit verhindert wird, dass die Armierungsplatten Korrosion ausgesetzt ist.

Für die Herstellung der Betonplatten hat sich dabei als zweckmäßig ein Beton herausgestellt, dessen maximale Korngröße 16mm nicht übersteigt und ein Mischungsverhältnis von Zement zu Schotter von etwa 1:6 aufweist. Damit ist sichergestellt, dass der Beton alle Durchbrechungen 4 ausfüllt bzw. durch sie aufsteigen kann.

## Patentansprüche

1. Armierte Stahlbetongleistragplatte mit Auflagen für die Schienen, wobei in den Auflagen Dübel für die Aufnahme von Befestigungsschrauben für die Schienenhalterung vorgesehen sind, und wobei in der Gleistragplatte eine oder mehrere durchgehende Ausnehmungen in der Längsmitte vorgesehen sind, **dadurch gekennzeichnet, dass** die Armierung durch wenigstens eine mit Durchbrechungen (4) versehene Metallplatte (2, 2') gebildet ist, welche im Bereich der Ausnehmung (10) ausgeschnitten ist, wobei die Anordnung der Durchbrechungen (4) der Metallplatte (2) der Lage der Dübel (9) für die Aufnahme der Befestigungsschrauben für die Schienenhalterung ausgepasst ist.

2. Armierte Gleistragplatte nach Anspruch 1, **dadurch gekennzeichnet, dass** die Ränder (4', 4") der Durchbrechungen (4) aus der Ebene der Metallplatte (2) herausragen und die Oberfläche der Metallplatte (2) geraut ist.

3. Armierte Gleistragplatte nach Anspruch 2, **dadurch gekennzeichnet, dass** die Rauung (6) durch Einbringung von Riefen, durch Prägung, Sandstrahlen oder dergleichen, erzielt ist.

4. Armierte Gleistragplatte nach einem der Ansprüche 1 bis 3, **dadurch gekennzeichnet, dass** die Durchbrechungen (4) vierseitig mit abgerundeten Ecken ausgebildet sind, wobei jeweils die beiden gegenüber liegenden Begrenzungskanten zueinander parallel sind.

5. Armierte Gleistragplatte nach Anspruch 4, **dadurch gekennzeichnet, dass** die Durchbrechungen (4) in zueinander parallelen Reihen angeordnet sind, wobei im Schnittpunkt der Stege zwischen den Durchbrechungen (4), Durchgangsöffnungen (5) vorgesehen sind.

6. Armierte Gleistragplatte nach einem der Ansprüche 1 bis 5, **dadurch gekennzeichnet, dass** die Armierung durch zwei parallel übereinander angeordnete mit den Durchbrechungen (4) versehene Metallplatten (2, 2') gebildet ist.

7. Armierte Gleistragplatte nach Anspruch 6, **dadurch gekennzeichnet, dass** zwischen den beiden übereinanderliegenden Platten Abstandhalter, insbesondere in Form von vorgewölbten Teilen, vorgesehen sind.

## Claims

1. A reinforced track base plate of ferroconcrete with supports for the rails, wherein screw anchors for receiving fastening screws for mounting the rails are provided in the supports, and wherein one or more continuous recesses are provided in the track base plate in the longitudinal center, **characterized in that** the reinforcement is formed by at least one metal plate (2, 2'), which is provided with perforations (4) and cut out in the region of the recess (10), wherein the arrangement of the perforations (4) of the metal plate (2) is adapted to the position of the screw anchors (9) for receiving the fastening screws for mounting the rails.

2. The reinforced track base plate of ferroconcrete according to claim 1, **characterized in that** the edges (4', 4") of the perforations (4) protrude from the plane of the metal plate (2) and the surface of the metal plate (2) is roughened.

3. The reinforced track base plate of ferroconcrete according to claim 2, **characterized in that** the roughening (6) is achieved by means of channeling, embossing, sandblasting or the like.

4. The reinforced track base plate of ferroconcrete according to one of claims 1-3, **characterized in that** the perforations (4) are realized quadrangular with rounded edges, wherein two opposing boundary edges respectively extend parallel to one another.

5. The reinforced track base plate of ferroconcrete according to claim 4, **characterized in that** the perforations (4) are arranged in parallel rows, wherein through-openings (5) are provided in the intersecting point of the webs between the perforations (4).

6. The reinforced track base plate of ferroconcrete according to one of claims 1-5, **characterized in that** the reinforcement is formed by two metal plates (2, 2'), which are provided with perforations (4) and arranged on top of one another in a parallel manner.

7. The reinforced track base plate of ferroconcrete according to claim 6, **characterized in that** spacers, particularly in the form of pre-arched components, are provided between the two plates lying on top of one another.

## Revendications

1. Plaque porteuse de quai en béton armé avec des appuis pour les rails, dans laquelle des chevilles pour recevoir des vis de fixation pour la fixation des rails sont prévues dans les appuis, et dans laquelle, dans la plaque porteuse de quai, un ou plusieurs évidement(s) traversant(s) est/sont prévu(s) longitudinalement au centre, **caractérisée en ce que** l'armature est formée par au moins une plaque métallique (2, 2') dotée de percées (4), laquelle est découpée au niveau de l'évidement (10), dans laquelle l'agencement des percées (4) de la plaque métallique (2) est adapté à la position des chevilles (9) pour recevoir les vis de fixation pour la fixation des rails.

2. Plaque porteuse de quai en béton armé selon la revendication 1, **caractérisée en ce que** les bords (4', 4") des percées (4) font saillie hors du plan de la plaque métallique (2) et la surface de la plaque métallique (2) est rendue rugueuse.

3. Plaque porteuse de quai en béton armé selon la revendication 2, **caractérisée en ce que** la rugosité (6) est obtenue par introduction de rainures, par marquage, sablage ou similaire.

4. Plaque porteuse de quai en béton armé selon l'une des revendications 1 à 3, **caractérisée en ce que** les percées (4) sont quadrilatérales avec des angles arrondis, dans laquelle respectivement les deux arêtes de délimitation qui se font face sont parallèles entre elles.

5. Plaque porteuse de quai en béton armé selon la revendication 4, **caractérisée en ce que** les percées (4) sont disposées dans des rangées parallèles entre elles, dans laquelle des ouvertures de passage (5) sont prévues au point d'intersection des branches entre les percées (4).

6. Plaque porteuse de quai en béton armé selon l'une des revendications 1 à 5, **caractérisée en ce que** l'armature est formée par deux plaques métalliques (2, 2') superposées parallèlement dotées des percées (4).

7. Plaque porteuse de quai en béton armé selon la revendication 6, **caractérisée en ce que** des écarteurs, en particulier sous forme de pièces bombées, sont prévus entre les deux plaques superposées.
